# EUROPÄISCHE PATENTSCHRIFT

(11) **EP 0 791 419 B1**
(45) Veröffentlichungstag und Bekanntmachung des Hinweises auf die Patenterteilung: **23.08.2000**
(21) Anmeldenummer: 97100536.8
(22) Anmeldetag: 15.01.1997
(51) Int. Cl.: B22D 41/28, B22D 41/40

(54) **Schieberverschluss zum Öffnen und Schliessen des Auslaufkanals eines Giessgefässes für metallische Schmelzen**
Sliding gate closure for opening and closing the outlet of a casting vessel for molten metals
Dispositif de fermeture coulissante pour ouvrir et fermer le canal d'évacuation d'un récipient de coulée contenant des métaux fondus

(30) Priorität: 22.02.1996 DE 19606686
(43) Veröffentlichungstag der Anmeldung: 27.08.1997
(73) Patentinhaber: Zimmermann & Jansen GmbH, D-52355 Düren (DE)
(72) Erfinder: Hannes, Heinz-Dieter, 52353 Düren (DE); Himmler, Rolf, 52351 Düren (DE)
(74) Vertreter: Popp, Eugen, Dr.

(56) Entgegenhaltungen:
- EP-A- 0 733 423
- DE-A- 1 951 447
- DE-A- 4 343 751
- GB-A- 2 125 520
- GB-A- 2 163 079

## Beschreibung

Die Erfindung betrifft einen Schieberverschluß zum Öffnen und Schließen des Auslaufkanals eines Gießgefäßes für metallische Schmelzen, insbesondere Stahl, gemäß dem Oberbegriff des Anspruches 1.

Derartige Schieberverschlüsse sind allgemein bekannt. Ein solcher ist in Figur 1 im schematischen Längsschnitt dargestellt. Dementsprechend umfaßt der Schieberverschluß eine Schieberplatte 1 mit einer zentralen Auslauföffnung 10, die in Öffnungsstellung mit dem Auslaufkanal des Gießgefäßes korrespondiert, einen an der Unterseite der Schieberplatte angesetzten Ausgußstutzen 6 mit einem aus Feuerfest (FF)-Material bestehenden Rohrabschnitt 11 und einen wannenartigen Stahlrahmen 2, innerhalb dem die Schieberplatte 1 unverrückbar gehalten ist. Die Fixierung der Schieberplatte 1 innerhalb des Stahlrahmens 2 wird durch eine zwischen Schieberplatte und Stahlrahmen ausgebildete Schicht aus Feuerfest-Mörtel oder dergleichen Keramik-Gießmasse gewährleistet. Die entsprechende Mörtelschicht ist in Figur 1 mit der Bezugsziffer 3 gekennzeichnet. An der Unterseite des Stahlrahmens 2 greifen sogenannte thermodynamische Federelemente an. Diese dienen dazu, die Schieberplatte 1 in dichter Anlage an einer an der Unterseite des Gießgefäßes angeordneten Kopfplatte zu halten. Diese thermodynamischen Federelemente sind in Figur 1 mit der Bezugsziffer 4 versehen. Ergänzend zu Figur 1 wird auf die Ausführungen in der DE 19 51 447 B1 verwiesen.

Durch ein dem Ausgußstutzen zugeordnetes Schattenrohr, gehalten durch einen Manipulator, welches in Figur 1 nicht dargestellt ist, kann es zu einer seitlichen Auslenkung des Ausgußstutzens kommen. Eine derartige Auslenkung hat zur Folge, daß der Stahlrahmen an einer Seite sich nach unten ausbeult, während er an der gegenüberliegenden Seite unter entsprechender Verdrängung von Mörtel nach innen gedrückt wird. Diese Materialverdrängung ist möglich aufgrund der Tatsache, daß die Dicke der Mörtelschicht relativ groß ist und in der Regel zwischen etwa 10 bis 15 mm, insbesondere etwa 12 mm beträgt. Es handelt sich um einen hochtonerdehaltigen Mörtel, der nur begrenzt druckfest ist.

Die Folge der erwähnten Belastungen ist, daß der Ausgußstutzen im Übergangsbereich zwischen Rohrabschnitt 11 und Stahlrahmen 2 bricht. In Figur 1 ist die Bruchlinie mit der Bezugsziffer 12 gekennzeichnet.

Figur 2 zeigt einen in der oben beschriebenen Weise seitlich ausgelenkten Ausgußstutzen. Figur 3 zeigt einen Schieberverschlusse gemäß Figur 2, in Längsrichtung aufgeschnitten. Die anhand der Figur 1 beschriebene Bruchlinie 12 ist dort sehr gut erkennbar.

Aus der GB-A 2 163 079 ist ein Schieberverschluß mit einer Druckplatte bekannt. Die Druckplatte ist mit einer Einfassung, einem Ring oder anderen Eingriffvorrichtungen ausgebildet, um den oberen Bereich eines Ausgußstutzens zu sichern. Zwischen der Druckplatte und einer Schieberplatte befindet sich ein Stahlrahmen, der sich jedoch nicht bis zum Ausgußstutzen hin erstreckt.

In der DE-A 43 43 751 ist ein Schieberverschluß beschrieben, der zum Öffnen und Schließen des Auslaufkanals eines Gießgefäßes für metallische Schmelzen vorgesehen ist. Der Schieberverschluß umfaßt eine relativ zu einer am Boden des Gießgefäßes angeordneten Kopfplatte verschiebbare Schieberplatte, an deren Unterseite ein Ausgußstutzen mit Flansch angeformt ist. Der Flansch erstreckt sich über die Unterseite und wenigstens einen Teil des seitlichen Randes der Schieberplatte und ist von einem Stahlrahmen eingefaßt. Ein Stahlmantel, der den Rohrabschnitt des Ausgußstutzens umgibt, erstreckt sich durch den Stahlrahmen hindurch bis an die Unterseite der Schieberplatte.

Ausgehend vom Stand der Technik gemäß Fig. 1 liegt der vorliegenden Erfindung die Aufgabe zugrunde, einen Schieberverschluß derart zu verbessern, daß ein Ausbeulen des Stahlrahmens bei Angriff von seitlichen Kräften am Ausgußstutzen und damit ein Bruch des Ausgußstutzens im Übergangsbereich zum Stahlrahmen verhindert wird, wobei der neuartige Schieberverschluß ohne weiteres in herkömmliche Anlagen einsetzbar sein soll.

Diese Aufgabe wird durch die kennzeichnenden Merkmale des Patentanspruches 1 gelöst.

Erfindungsgemäß ist vorgesehen, daß der Stahlrahmen boden-bzw. unterseitig durch eine Druckplatte mit zentraler Ausnehmung für den Durchtritt des Rohrabschnitts des Ausgußstutzens verstärkt ist, und daß die Dicke der Schicht aus FF-Mörtel oder dergleichen boden- bzw. unterseitig auf ein Maß reduziert ist derart, daß die Höhe von Schieberplatte, Stahlrahmen, Mörtelschicht und Druckplatte derjenigen einer herkömmlichen Konstruktion bestehend aus Schieberplatte, Stahlrahmen und Mörtelschicht entspricht.

Der Anmeldungsgegenstand zeichnet sich aufgrund der Kombination seiner kennzeichnenden Merkmale gegenüber dem nächstliegenden Stand der Technik vorteilhaft in mehrfacher Hinsicht aus. Die Stabilität des Stahlrahmens wird insbesondere gegenüber seitlich am Ausgußstutzen angreifenden Kräften erhöht. Die durch Federelemente auf den Stahlrahmen ausgeübten Druckkräfte werden gleichmäßig verteilt. Trotz der zusätzlichen Druckplatte hat der erfindungsgemäße Schieberverschluß die gleiche Einbauhöhe wie herkömmliche Schieberverschlüsse.

Vorteilhafte Ausgestaltungen und besondere Ausführungsformen sind Gegenstand der Unteransprüche.

Der Kern der vorliegenden Erfindung liegt also in der Anordnung einer Druckplatte an der Unterseite des Stahlrahmens. Diese Druckplatte weist eine zentrale Ausnehmung für den Durchtritt des Rohrabschnittes des Ausgußstutzens auf. Die Druckplatte gewährleistet eine gleichmäßige Druckverteilung der durch die thermodynamischen Federelemente 4 ausgeübten Druckkräfte auf den Stahlrahmen und damit auch auf die Schieberplatte 1. Bei auf den Ausgußstutzen seitlich einwirkenden Kräften verhindert die erwähnte Druckplatte ein Ausbeulen der Unterseite des Stahlrahmens 2 nach außen und innen. Die Folge ist, daß auch der Ausgußstutzen trotz seitlich einwirkender Kräfte in seiner ursprünglichen Position bleibt, d. h. nicht mehr seitlich ausgelenkt wird. Dies wiederum hat zur Folge, daß ein Bruch des Ausgußstutzens im Übergangsbereich zum Stahlrahmen sicher vermieden wird. Versuche haben gezeigt, daß bei einem erfindungsgemäß ausgebildeten Schieberverschluß weder die Ausbeulung 5 und Stauchung 7 an der Unterseite des Stahlrahmens 2 noch der Bruch 12 im Übergangsbereich zwischen Ausgußstutzen und Stahlrahmen 2 gemäß Figur 1 auftreten.

Um die gleiche Einbauhöhe des Schieberverschlusses zu erhalten, wird die Mörtelschicht 3 zwischen Schieberplatte 1 und Stahlrahmen 2 auf ein Minimum reduziert, und zwar vorzugsweise auf eine Dicke, die etwa 4 bis 7 %, insbesondere etwa 6 % der Gesamthöhe von Schieberplatte, Mörtelschicht, Stahlrahmen und Druckplatte beträgt. Auch diese geringe Schichtdicke trägt zur Stabilität des Schieberverschlusses bei. Ein Ausbeulen des Stahlrahmens nach innnen bzw. eine Stauchung 7 des Stahlrahmens gemäß Figur 1 ist aufgrund der minimalen Dicke der Mörtelschicht nicht mehr möglich. Es feht Material, welches entsprechend verdrängt werden könnte.

Die Stabilität der Gesamtkonstruktion läßt sich zusätzlich dadurch erhöhen, daß der Rohrabschnitt des Ausgußstutzens mit einem Stahlmantel umgeben wird, der sich durch die Druckplatte und den Stahlrahmen hindurch bis an die Unterseite der Schieberplatte erstreckt und sich an dieser unmittelbar abstützt.

Nachstehend ist ein erfindungsgemäß ausgebildeter Schieberverschluß anhand der Figur 4 näher erläutert. Diese zeigt einen erfindungsgemäß ausgebildeten Schieberverschluß im Längsschnitt ähnlich demjenigen gemäß Figur 1, wobei gleiche Teile mit denselben Bezugsziffern wie in Figur 1 gekennzeichnet sind. Demgemäß umfaßt der Schieberverschluß gemäß Figur 4 ebenfalls eine Schieberplatte 1 mit Auslauföffnung 10, einen der Auslauföffnung 10 zugeordneten Ausgußstutzen 6 mit Rohrabschnitt 11, und einen wannenartigen Stahlrahmen 2, innerhalb dem die Schieberplatte 1 plaziert ist. Der Auslaufstutzen 6 bzw. dessen Rohrabschnitt 11 ist von einem Stahlmantel 13 umgeben, der sich durch den Stahlrahmen 2 hindurch bis an die Unterseite der Schieberplatte 1 unter Abstützung an dieser erstreckt. Der Stahlmantel 13 ist des weiteren mit dem Stahlrahmen 2 schweißverbunden. Die Schweißverbindung längs des Randes der Öffnung im Boden des wannenartigen Stahlrahmens 2, durch die sich der Ausgußstutzen samt Stahlmantel 13 hindurcherstreckt, ist mit der Bezugsziffer 9 gekennzeichnet. An der Unterseite des wannenartigen Stahlrahmens 2 ist eine Druckplatte 8 aus Stahl angeordnet, gegen die im Einsatz die thermodynamischen Elemente 4 drücken. Durch die Druckplatte 8 wird die entsprechende Federkraft gleichmäßig auf den Boden des Stahlrahmens 2 und damit auf die Schieberplatte 1 verteilt. Des weiteren verhindert die Druckplatte 8 ein Ausbeulen oder Stauchen des Stahlrahmens 2, bzw. dessen Bodens, wie anhand der Figur 1 beschrieben. Damit wird durch die Druckplatte 8 die Stabilität des Ausgußstutzens 6 gegenüber seitlicher Auslenkung erhöht. Zusätzlich wird die Stabilität des Ausgußstutzens 6 dadurch erhöht, daß der Stahlmantel 13 sich sowohl durch die Druckplatte 8 als auch durch den Stahlrahmen 2 hindurch bis an die Unterseite der Schieberplatte 1 unter Abstützung an dieser erstreckt.

Um eine unveränderte Einbauhöhe der Anordnung zu erhalten, ist die Dicke der Mörtelschicht zwischen der Unterseite der Schieberplatte 1 und dem Boden des wannenartigen Stahlrahmens 2 auf ein Minimum reduziert. Auch dadurch wird die Stabilität des Ausgußstutzens gegenüber seitlicher Auslenkung gefördert, wie eingangs ausgeführt. Vorzugsweise beträgt die Dicke der Mörtelschicht 3 etwa 4 bis 7 %, inbesondere etwa 6 % der Gesamthöhe von Schieberplatte 1 samt Mörtelschicht 3, Stahlrahmen 2 und Druckplatte 8. Die Druckplatte 8 weist eine Dicke auf, die etwa 20 bis 28 %, insbesondere etwa 23 bis 25 % der Gesamthöhe von Schieberplatte samt Mörtelschicht, Stahlrahmen und Druckplatte beträgt.

Die minimale Dicke der Mörtelschicht 3 ist durch die maximale Größe der körnigen Zuschlagstoffe des Mörtels oder einer entsprechenden keramischen Gießmasse definiert.

Wie dargelegt, ist die Dicke der Mörtelschicht 3 unterseitig auf ein Maß reduziert derart, daß die Höhe von Schieberplatte 1, Stahlrahmen 2, Mörtelschicht 3 und Druckplatte 8 derjenigen einer herkömmlichen Konstruktion bestehend aus Schieberplatte, Stahlrahmen und Mörtelschicht gemäß Figur 1 entspricht. Auf diese Weise ist es nicht erforderlich, ein neues Schiebergehäuse bereitzustellen, um den erfindungsgemäßen Schieberverschluß einzusetzen. Die dadurch bedingte Reduzierung der Dicke der Mörtelschicht 3 hat darüberhinaus den Vorteil, daß keine Masse zur Verdrängung für eine seitliche Auslenkung des Ausgußstutzens 6 zur Verfügung steht. Dementsprechend trägt die auf ein Minimum reduzierte Dicke der Mörtelschicht 3 zusätzlich zur Erhöhung der Seitenstabilität des Ausgußstutzens 6 bei.

Die Druckplatte 8 weist für den Durchgang des Ausgußstutzens 6 eine zentrale Öffnung auf, deren Durchmesser etwas größer ist als der Außendurchmesser des Ausgußstutzens 6, und zwar um etwa 1 bis 3 %. Damit wird eine durch Wärmedehnungen bedingte Zwängung zwischen Druckplatte 8 und dem äußeren Umfang des Ausgußstutzens 6 vermieden.

Die Druckplatte 8 ist vorzugsweise an der Außenseite des Bodens des wannenartigen Stahlmantels 2 punktuell angeschweißt. Grundsätzlich ist es auch denkbar, die Druckplatte 8 nur lose über den Ausgußstutzen 6 zu schieben, denn im montierten Zustand bzw. innerhalb des Schiebergehäuses wird die Druckplatte 8 durch die thermodynamischen Federelemente 4 an der Unterseite des wannenartigen Stahlmantels 2 gehalten. Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichenliste :

1 Schieberplatte
2 Stahlrahmen
3 Feuerfest (FF)-Mörtelschicht
4 Federelement (thermodynamische Federelemente)
5 Ausbeulung
6 Ausgußstutzen
7 Stauchung
8 Druckplatte
9 Ringschweißnaht
10 Auslauföffnung
11 Rohrabschnitt
12 Bruchlinie
13 Stahlmantel

## Patentansprüche

1. Schieberverschluß zum Öffnen und Schließen des Auslaufkanals eines Gießgefäßes für metallische Schmelzen mit einer Schieberplatte (1), an deren Unterseite ein Ausgußstutzen (6) angesetzt ist, der einen aus Feuerfest (FF) -Material bestehenden Rohrabschnitt (11) umfaßt, und die von einem wannenartigen Stahlrahmen (2) eingefaßt ist, wobei die Fixierung der Schieberplatte (1) innerhalb des Stahlrahmens (2) durch eine zwischen Schieberplatte und Stahlrahmen ausgebildete Schicht (3) aus Feuerfest (FF) -Mörtel oder dergleichen Keramik-Gießmasse gewährleistet ist, und wobei der Rohrabschnitt (11) des Ausgußstutzens (6) von einem Stahlmantel (13) umgeben ist, der am Durchtritt des Rohrabschnitts (11) durch den Stahlrahmen (2) mit diesem durch eine Ringschweißnaht (9) verbunden ist,
**dadurch gekennzeichnet,** daß der Stahlrahmen (2) boden- bzw. unterseitig durch eine Druckplatte (8) mit zentraler Ausnehmung für den Durchtritt des Rohrabschnitts (11) des Ausgußstutzens (6) verstärkt ist, und daß die Dicke der Schicht (3) aus FF-Mörtel oder dergleichen boden- bzw. unterseitig auf ein Maß reduziert ist derart, daß die Höhe von Schieberplatte (1), Stahlrahmen (2), Mörtelschicht (3) und Druckplatte (8) derjenigen einer herkömmlichen Konstruktion bestehend aus Schieberplatte, Stahlrahmen und Mörtelschicht entspricht.

2. Schieberverschluß nach Anspruch 1,
**dadurch gekennzeichnet,** daß der Schieberverschluß für ein Gießgefäß für Stahlschmelzen vorgesehen ist.

3. Schieberverschluß nach Anspruch 1 oder 2,
**dadurch gekennzeichnet,** daß die Dicke der Mörtelschicht (3) 4 bis 7 % der Gesamthöhe von Schieberplatte (1) samt Mörtelschicht (3), Stahlrahmen (2) und Druckplatte (8) beträgt.

4. Schieberverschluß nach Anspruch 1 oder 2,
**dadurch gekennzeichnet,** daß die Dicke der Mörtelschicht (3) 6 % der Gesamthöhe von Schieberplatte (1) samt Mörtelschicht (3), Stahlrahmen (2) und Druckplatte (8) beträgt.

5. Schieberverschluß nach einem der Ansprüche 1 bis 4,
**dadurch gekennzeichnet,** daß die Dicke der Druckplatte (8) 20 bis 28 % der Gesamthöhe von Schieberplatte (1), Mörtelschicht (3), Stahlrahmen (2) und Druckplatte (8) beträgt.

6. Schieberverschluß nach Anspruch 1-4,
**dadurch gekennzeichnet,** daß die Dicke der Druckplatte (8) 23 bis 25 % der Gesamthöhe von Schieberplatte (1), Mörtelschicht (3), Stahlrahmen (2) und Druckplatte (8) beträgt.

7. Schieberverschluß nach einem der Ansprüche 1 bis 6,
**dadurch gekennzeichnet,** daß der Stahlmantel (13) um den Rohrabschnitt (11) des Ausgußstutzens (6) sich durch den Boden des wannenartigen Stahlrahmens (2) hindurch bis an die Unterseite der Schieberplatte (1) erstreckt.

8. Schieberverschluß nach einem der Ansprüche 1-7, dadurch gekennzeichnet, daß der Stahlmantel (13) die Schieberplatte (1) unmittelbar abstützt.

9. Schieberverschluß nach einem der Ansprüche 1 bis 8,
**dadurch gekennzeichnet,** daß die zentrale Öffnung der Druckplatte (8) einen Innendurchmesser aufweist, der um 1 bis 3 % größer ist als der Außendurchmesser des Rohrabschnitts (11) des Ausgußstutzens (6).

## Claims

1. Sliding gate closure for opening and closing the outlet channel of a casting vessel for molten metals having a sliding gate plate (1), to the underside of which there is attached a pouring nozzle (6) comprising a portion of pipe (11) consisting of refractory material, and which is enclosed by a trough-like steel frame (2), the fixing of the sliding gate plate (1) within the steel frame (2) being ensured by a layer (3), formed between the sliding gate plate and steel frame, of refractory mortar or suchlike ceramic casting compound, and the portion of pipe (11) of the pouring nozzle (6) being surrounded by a steel jacket (13) joined by an annular weld seam (9) to the steel frame (2) where the portion of pipe (11) passes through the latter, characterized in that the steel frame (2) is reinforced, at the bottom side or underside, by a pressure plate (8) with a central cutout for the portion of pipe (11) of the pouring nozzle (6) to pass through, and in that the thickness of the layer (3) of refractory mortar or the like is reduced, at the bottom side or underside, to a degree such that the height of the sliding gate plate (1), steel frame (2), mortar layer (3) and pressure plate (8) corresponds to that of a conventional design consisting of a sliding gate plate, steel frame and mortar layer.

2. Sliding gate closure according to Claim 1, characterized in that the sliding gate closure is intended for a casting vessel for molten steels.

3. Sliding gate closure according to Claim 1 or 2, characterized in that the thickness of the mortar layer (3) is 4 to 7% of the total height of the sliding gate plate (1) together with mortar layer (3), steel frame (2) and pressure plate (8).

4. Sliding gate closure according to Claim 1 or 2, characterized in that the thickness of the mortar layer (3) is 6% of the total height of the sliding gate plate (1) together with mortar layer (3), steel frame (2) and pressure plate (8).

5. Sliding gate closure according to one of Claims 1 to 4, characterized in that the thickness of the pressure plate (8) is 20 to 28% of the total height of the sliding gate plate (1), mortar layer (3), steel frame (2) and pressure plate (8).

6. Sliding gate closure according to Claim 1-4, characterized in that the thickness of the pressure plate (8) is 23 to 25% of the total height of the sliding gate plate (1), mortar layer (3), steel frame (2) and pressure plate (8).

7. Sliding gate closure according to one of Claims 1 to 6, characterized in that the steel jacket (13) around the portion of pipe (11) of the pouring nozzle (6) extends through the bottom of the trough-like steel frame (2) up to the underside of the sliding gate plate (1).

8. Sliding gate closure according to one of Claims 1-7, characterized in that the steel jacket (13) directly supports the sliding gate plate (1).

9. Sliding gate closure according to one of Claims 1 to 8, characterized in that the central opening of the pressure plate (8) has an inside diameter which is 1 to 3% greater than the outside diameter of the portion of pipe (11) of the pouring nozzle (6).

## Revendications

1. Fermeture coulissante pour ouvrir et fermer le canal d'évacuation d'un récipient de coulée contenant des métaux fondus ayant une plaque coulissante (1) sur le dessous de laquelle est fixée une tubulure de coulée (6) qui comprend un segment tubulaire (11) en matériau réfractaire, et laquelle plaque coulissante est enchâssée dans un cadre en acier en forme de cuvette (2), la fixation de la plaque coulissante (1) à l'intérieur du cadre en acier (2) étant assurée par une couche (3) en mortier réfractaire ou pâte céramique de coulage analogue réalisée entre la plaque coulissante et le cadre en acier, et le segment tubulaire (11) de la tubulure de coulée (6) étant entouré par une enveloppe en acier (13) qui est reliée par une soudure annulaire (9) au cadre en acier (2), au niveau du passage du segment tubulaire (11) à travers celui-ci,
caractérisée en ce que le cadre en acier (2) est renforcé au fond ou sur le dessous par une plaque de compression (8) ayant un évidement central pour le passage du segment tubulaire (11) de la tubulure de coulée (6), et en ce que l'épaisseur de la couche (3) en mortier réfractaire ou analogue est réduite au fond ou sur le dessous à une dimension telle que la hauteur de la plaque coulissante (1), du cadre en acier (2), de la couche de mortier (3) et de la plaque de compression (8) réunis correspond à celle d'une construction traditionnelle composée d'une plaque coulissante, d'un cadre en acier et d'une couche de mortier.

2. Fermeture coulissante selon la revendication 1, caractérisée en ce que la fermeture coulissante est prévue pour un récipient de coulée contenant de l'acier fondu.

3. Fermeture coulissante selon la revendication 1 ou 2, caractérisée en ce que l'épaisseur de la couche de mortier (3) est comprise entre 4 et 7 % de la hauteur totale de la plaque coulissante (1) avec la couche de mortier (3), le cadre en acier (2) et la plaque de compression (8).

4. Fermeture coulissante selon la revendication 1 ou 2, caractérisée en ce que l'épaisseur de la couche de mortier (3) est égale à 6 % de la hauteur totale de la plaque coulissante (1) avec la couche de mortier (3), le cadre en acier (2) et la plaque de compression (8).

5. Fermeture coulissante selon l'une des revendications 1 à 4, caractérisée en ce que l'épaisseur de la plaque de compression (8) est comprise entre 20 et 28 % de la hauteur totale de la plaque coulissante (1), de la couche de mortier (3), du cadre en acier (2) et de la plaque de compression (8) réunis.

6. Fermeture coulissante selon les revendications 1 à 4, caractérisée en ce que l'épaisseur de la plaque de compression (8) est comprise entre 23 et 25 % de la hauteur totale de la plaque coulissante (1), de la couche de mortier (3), du cadre en acier (2) et de la plaque de compression (8) réunis.

7. Fermeture coulissante selon l'une des revendications 1 à 6, caractérisée en ce que l'enveloppe en acier (13) autour du segment tubulaire (11) de la tubulure de coulée (6) s'étend à travers le fond du cadre en acier en forme de cuvette (2) jusque sur le dessous de la plaque coulissante (1) .

8. Fermeture coulissante selon l'une des revendications 1 à 7, caractérisée en ce que l'enveloppe en acier (13) supporte directement la plaque coulissante (1).

9. Fermeture coulissante selon l'une des revendications 1 à 8, caractérisée en ce que l'ouverture centrale de la plaque de compression (8) présente un diamètre intérieur qui est supérieur de 1 à 3 % au diamètre extérieur du segment tubulaire (11) de la tubulure de coulée (6).
